# EUROPÄISCHE PATENTANMELDUNG

(11) **EP 1 634 515 A2**
(43) Veröffentlichungstag der Anmeldung: **15.03.2006**
(21) Anmeldenummer: 05106479.8
(22) Anmeldetag: 14.07.2005
(51) Int. Cl.: A47C 1/14

(54) **Mobile Gartenartikel**

(30) Priorität: 08.09.2004 DE 202004014101 U
(71) Anmelder: Dewert Antriebs- und Systemtechnik GmbH, 32278 Kirchlengern (DE)
(72) Erfinder: Roither, Andreas, 32130, Enger (DE)
(74) Vertreter: Dantz, Jan Henning

(57) **Zusammenfassung**

Der mobile Artikel ist in bevorzugter Ausführung eine Sonnenliege, ein Gartenstuhl, ein Gartentisch oder ähnliche Gegenstände.

Erfindungsgemäß ist der Stelltrieb (26) als artikelabhängiger Rotations-, Schwenk- oder Linearantrieb ausgebildet. Er weist ein Gehäuse auf, in dem zumindest ein von einem Motor antreibbares Drehzahlreduziergetriebe angeordnet ist. In bevorzugter Ausführung wird der Stelltrieb (26) mittels einer netzungebundenen Hilfsspannungsquelle (31) mit elektrischer Energie versorgt. Diese Hilfsspannungsquelle (31) könnte eine Batterie sein, die mittels eines an die Hilfsspannung angeschlossenes Ladegerät aufgeladen wird. Alternativ könnte diese Hilfsspannungsquelle eine Akkumulator sein, der mittels eines externen Ladegerätes aufladbar ist.

## Beschreibung

Die Erfindung betrifft mobile Garten- und/oder Balkon- und/oder Terrassenartikel, wie zum Beispiel Sonnenliegen, Gartenstühle, Gartentische und dergleichen, mit wenigstens einem gegenüber einem ortsfesten Bauelement verstellbaren Bauteil, welches mittels eines Stelltriebes verstellbar ist.

Die in Rede stehenden Artikel werden nicht nur im Bereich des Gartens, eines Balkons oder einer Terrasse benutzt, sondern sie können auch in Gebäude verwendet werden. Derartige Artikel werden auch als Outdoor-Artikel bezeichnet. Es handelt sich dabei normalerweise um Sitz- oder Liegemöbel, wobei jedoch auch Sonnenschirme, Windabweiser und Markisen in Betracht kommen. Die Verstellung des verstellbaren Bauteiles bzw. der verstellbaren Bauteile erfolgt üblicherweise manuell. Die Artikel sind deshalb mit entsprechenden Beschlägen ausgestattet, die so ausgelegt sind, dass die Verstellung in Stufen erfolgt. Üblicherweise sind die verstellbaren Bauteile an zwei seitlichen Beschlägen angelenkt. Es kann deshalb passieren, dass die einrastenden Bauteile eines Artikels nicht in die einander zugehörigen Rastausnehmungen einrasten, so dass das zu verstellende Bauteil in eine Schieflage gerät. Es ist deshalb schon vorgeschlagen worden, die in Rede stehenden Artikel mit geeigneten, elektromotorischen Stelltrieben auszustatten. Dabei erfolgen die Verstellbewegungen unabhängig voneinander durch jeweils einen Elektromotor, wobei mehrere Elektromotoren in einem gemeinsamen Gehäuse untergebracht sind. Derartige Stelltriebe sind jedoch konstruktiv aufwendig und dementsprechend kostenintensiv.

Darüber hinaus sind die Stellantriebe gegen Eindringen von Feuchtigkeit und Stäuben unzureichend geschützt, da teilweise die Gehäusegeometrie solcher Stelltriebe ein Abdichten nicht ermöglicht. Zudem sind die Stellantriebe vor anderen Witterungseinflüssen ungeschützt.

Der Erfindung liegt die Aufgabe zugrunde, einen Garten- und/oder Balkon- und/oder Terrassenartikel der eingangs näher beschriebenen Art so zu gestalten, dass der Stelltrieb konstruktiv äußerst einfach aufgebaut und dementsprechend kostengünstig herstellbar ist und dass er darüber hinaus so ausgelegt ist, dass er den Witterungseinflüssen ausgesetzt werden kann.

Ferner soll der Stelltrieb zur Vermeidung von Fehlbedienungen ständig in Wirkverbindung mit dem zu verstellenden Bauteil stehen.

Die gestellte Aufgabe wird gelöst, indem der Stelltrieb als artikelabhängiger Rotations-, Schwenk- oder Linearantrieb ausgebildet ist, der ein Gehäuse aufweist, in dem zumindest ein von einem Motor antreibbares Drehzahlreduziergetriebe angeordnet ist.

Es ist nunmehr bei den eingangs aufgeführten Artikeln möglich, dass die verstellbaren Bauteile stufenlos verstellt werden. Da die Getriebeglieder des Stellantriebes in permanenter Wirkverbindung mit dem zu verstellenden Bauteil des Artikels steht, ist eine plötzliche Verstellbewegung über einen größeren Verstellbereich ausgeschlossen. Der Stellantrieb steht entweder direkt oder über einen gestängeartigen Funktionsbeschlag mit dem zu verstellenden Bauteil des Artikels in Wirkverbindung. Dabei kann der Funktionsbeschlag unterschiedliche Aufgaben erfüllen. Zum einen kann der Funktionsbeschlag das zu verstellende Bauteil an mehreren Stellen angreifen, so dass das zu verstellende Bauteil als versteift oder verstärkt erscheint.

Eine andere Aufgabe des Funktionsbeschlages kann die Steuerung eines einzelnen oder mehrerer zusammenhängender Bewegungsabläufe sein. Dabei können ein oder mehrere Bauteile gleichförmig, gleichzeitig oder zeitlich zueinander versetzt bewegt werden. Es ist weiterhin noch vorgesehen, dass der Stellantrieb mehrere Bauteile verstellen kann, dessen Bewegungsabschnitte unterschiedliche Funktionen erfüllen und beispielsweise nacheinander erfolgen. Denkbar wäre ein erster Bewegungsabschnitt, dessen Verstellgrenzen sich zwischen einer Transportstellung und einer Benutzerstellung befinden und beispielsweise das Aus- und Einklappen eines Tisches realisieren. Ein weiterer Bewegungsabschnitt kann unterschiedliche Benutzerstellungen, beispielsweise den Bewegungsbereich einer Rückenlehne begrenzen. Hierbei kann eine Ausführung des Stellantriebes als Zug- und Druckantrieb zweckmäßig sein.

Der Stelltrieb ist so ausgelegt, dass man bei Benutzung des Artikels in einfachster Weise den Stelltrieb schalten kann. Ein Rotationsantrieb ist ein solcher Antrieb, bei dem das Abtriebsglied rotierend antreibbar ist, während bei einem Schwenkantrieb das Abtriebsglied um eine Achse, vorzugsweise um eine ortsfeste Achse, verschwenkbar ist. Schließlich ist ein Linearantrieb ein Antrieb, bei dem das Abtriebsglied ausschließlich eine Linearabewegung durchführt. Derartige Antriebe können als Zug- oder Druckantrieb ausgebildet sein, das heißt, bei einem Druckantrieb wird das zu verstellende Bauteil geschoben, während es bei einem Zugantrieb gezogen wird.

Dabei kann das Gehäuse des Stellantriebes ortsfest an dem Gartenartikel angeordnet sein oder auch gemeinsam mit einem zu verstellenden Bauteil sich mitbewegen, beispielsweise geschwenkt oder verschoben werden. Der Stellantrieb kann so ausgelegt sein, dass er nur Kräfte in eine erste Verstellrichtung erzeugt. Vorzugsweise ist die Verstellkraft entgegen der Schwerkraft gerichtet, so dass durch die Schwerkraft eine zweite Verstellrichtung erzeugt wird. Manche Gartenartikel weisen innerhalb bestimmter Bewegungsabschnitte Einklemmgefahren auf. Bei solchen Artikeln wird zweckmäßigerweise die Schwerkraft genutzt, damit das zu verstellende Bauteil diesen Bewegungsabschnitt durchläuft.

Da der in Rede stehende Artikel an wechselnden Standorten benutzt wird, ist vorgesehen, dass der Motor des Stelltriebes mittels einer netzungebundenen Hilfsspannungsquelle mit elektrischer Energie beaufschlagbar ist. Es entfällt dann beispielsweise bei einem Wechsel des Standortes eine Kabelverbindung, die zwischen dem Motor und einer Steckdose hergestellt werden muss. In besonders vorteilhafter Weise besteht die Hilfsspannungsquelle aus mindestens einer Batterie, die mittels eines an die Netzspannung anschließbaren Ladegerätes aufladbar ist. Das Ladegerät könnte fest an dem Artikel installiert sein, so dass die Aufladung der Batterie bzw. der Batterien durch Herstellen einer Kabelverbindung zu einer Steckdose erfolgen kann. Alternativ könnte die Hilfsspannungsquelle aus mindestens einem Akkumulator bestehen, der mittels eines externen Ladegerätes aufladbar ist. Der Akkumulator könnte dann in einfachster Weise abnehmbar am Artikel festgelegt sein, so dass er zum Ort des Ladegerätes gebracht werden kann. Damit er besonders einfach vom Artikel abgenommen und auch wieder angesetzt werden kann, wäre es vorteilhaft, wenn der Akkumulator mittels eines Spannelementes, eines Klettverschlusses einer Aufhängevorrichtung oder dergleichen am Artikel festgelegt ist. Die Verwendung eines Spannelementes oder von Klettverschlüssen bringt den Vorteil, dass das Abnehmen und Ansetzen des Akkumulators ohne Werkzeuge und ohne Lösen von mechanischen Verbindungselementen erfolgen kann.

Der Ort einer netzungebundenen Hilfsspannungsquelle kann unabhängig vom Stellort des Artikels sein. Wie eingangs näher beschrieben, ist vorzugsweise eine Hilfsspannungsquelle am oder im Artikel, am oder im Stellantrieb angeordnet. Zum Betrieb des Elektromotors kann aber auch die erforderliche Kleinspannung über ein Kabel von einem Energieversorger, beispielsweise einem mobilen Energieversorger in Form eines Kraftfahrzeugs, genommen werden.

Damit gewährleistet ist, dass der Stelltrieb stets einsatzbereit ist, ist vorgesehen, dass der Ladezustand jeder Batterie oder jedes Akkumulators oder einer aus mehreren Batterien oder Akkumulatoren gebildeten Einheit über eine Anzeige, vorzugsweise durch eine optische Anzeige in Form einer Diodenreihe erkennbar ist. Wenn der Ladezustand den Maximalwert erreicht, leuchten alle Dioden der Diodenreihe auf. Beim Abfallen des Ladezustandes erlöschen nacheinander die Dioden. Alternativ ist es jedoch auch möglich, dass auf eine Batterie bzw. Batterien bzw. einem Akkumulator oder Akkumulatoren verzichtet wird und dass der Motor durch ein Beistellnetzteil mit elektrischer Energie versorgt wird. Dieses Beistellnetzteil enthält zumindest einen Transformator und eine Gleichrichtereinrichtung, um die Netzspannung in eine Sicherheitskleinspannung herabzusetzen und außerdem in eine Gleichstromspannung umzuwandeln. Das Beistellnetzteil könnte außerdem noch mit einer Fehlerstromsicherung ausgestattet sein. Zur Erhöhung der Sicherheit ist noch vorgesehen, dass der Motorstromschaltkreis eine Überstromsicherung in Form einer Schmelzsicherung oder einer rückstellbaren Sicherung aufweist. Ferner sollte das Gehäuse des Beistellnetzteiles wetterfest ausgeführt sein, damit es zu keiner Störung oder Zerstörung kommt, wenn beispielsweise versehentlich der Artikel bei Regenwetter im Freien verbleibt.

In einer anderen Ausführung kann das Beistellnetzteil auch als Steckernetzteil ausgebildet sein, so dass es direkt in die Steckdose eingesteckt werden kann.

Damit die Bedienung für den Benutzer so einfach wie möglich ist, ist vorgesehen, dass der Motor des Stelltriebes über einen die jeweilige Funktion auslösenden Handschalter ansteuerbar ist. Dazu ist der Handschalter vorzugsweise mit Drucktastern ausgestattet, so dass beim Betätigen eines Drucktasters ein Kontakt geschlossen oder geöffnet wird. Dieser Handschalter sollte von den Abmessungen her minimiert sein, jedoch auch nicht störanfällig. Die vom Handschalter ausgelösten Signale können über ein Steuerkabel, drahtlos oder auch durch eine Sprachsteuerung an die dem Antriebsmotor zugeordnete Steuereinheit übertragen werden. Der Handschalter kann je nach der Bauform des Artikels fest daran angebracht, er kann als loses Bauteil und somit an jeder beliebigen Stelle abgelegt werden, er kann jedoch auch in einen Halter eingesetzt werden. Als loses Bauteil ist es besonders vorteilhaft, wenn die ausgelösten Signale drahtlos übertragen werden. Sinngemäß könnte in diesem Falle auch der Handschalter als Fernbedienung bezeichnet werden. In einer bevorzugten Ausführungsform sind in dem Handschalter Drucktaster angeordnet, welche den Motorstrom direkt schalten. Somit kann eine dem Antriebsmotor zugeordnete Steuerungseinheit entfallen.

Je nach Bauform des Artikels und der gewünschten Verstellgeschwindigkeit des zu verstellenden Bauteils ist vorgesehen, dass das Drehzahlreduziergetriebe ein- oder mehrstufig gestaltet ist. Bei der mehrstufigen Ausführung ist es auch möglich, dass die einzelnen Stufen von der Funktion her unterschiedlich sind, das heißt, die einzelnen Stufen könnten als Lineargetriebe, als Rotationsgetriebe oder auch als Schwenkgetriebe gestaltet sein. Ferner sind auch Kombinationen der genannten Antriebe möglich.

Damit der Stelltrieb einschließlich des Motors montagefreundlich ist, ist vorgesehen, dass das Gehäuse des Stelltriebes aus mindestens zwei Gehäuseteilen besteht. Dabei kann der Antriebsmotor innerhalb des Gehäuses angeordnet sein oder an einer Wand des Gehäuses angeflanscht sein. Je nach Bauform des Gehäuses kann es vorteilhaft sein, wenn die beiden Gehäuseteile spiegelbildlich ausgebildet sind und die Trennebene sich über die gesamte Länge erstreckt. Alternativ kann es jedoch auch zweckmäßig sein, wenn die Gehäuseteile in Reihe hintereinander angeordnet sind. Da der mit dem Antrieb ausgerüstete Artikel im Freien benutzt wird, ist zur Erhöhung der Sicherheit vorgesehen, dass die Fügeflächen des Gehäuses des Stelltriebes zumindest teilweise abgedichtet sind. Dies kann beispielsweise zwischen den Kontaktflächen eines antreibbaren Bauteils und dem Gehäuse erfolgen. Als Dichtungen können aushärtende, dauerharte oder dauerelastische Flüssigdichtungen sowie auch Klebstoffe, normierte Bauteile, beispielsweise Schnüre, Ringe, Folien oder dergleichen verwendet werden. Dabei kann es von Vorteil sein, wenn die Stoßflächen der Gehäuseteile des Stellantriebes außerhalb der zu schützenden Bereiche einen Steg oder eine Nut aufweisen, an denen sich das Dichtelement anlegt. Alternativ kann es ebenfalls ausreichend sein, wenn das Gehäuse des Stelltriebes von einer äußeren Abdeckhaube umgeben ist. Insbesondere muss die Abdichtung so erfolgen, dass zumindest die elektrischen und/oder elektronischen Bauteile sowie einige Getriebebauteile vor Feuchtigkeit geschützt sind.

Es muss ferner sichergestellt sein, dass das Gehäuse zumindest den mechanischen Belastungen standhält. So ist ein Werkstoff notwendig, der UV-beständig bzw. lichtecht ist, der darüber hinaus wetter-, witterungs- und temperaturfest ist. Insbesondere ist an einem geeigneten Kunststoff gedacht, da dann das Gehäuse im Spritzgussverfahren hergestellt werden kann.

Der in Rede stehende Antrieb ist in einer bevorzugten Ausführungsform für die Verstellung der Rückenlehne einer Sonnenliege gedacht. Es ist für eine solche Ausführung vorgesehen, dass das Abtriebsglied des Stelltriebes ein Rotationsglied ist, so dass eine rotationsfähig gelagerte Welle antreibbar ist und dass die Welle mit einem Eingangsglied eines Beschlages gekoppelt ist oder dass auf die Welle zwei seitliche Auftichthebel drehfest festgesetzt sind, so dass die Auftichthebel das Rückenteil verschwenken. Die freien Enden der Auftichthebel können mit Rollen oder mit Gleitern ausgestattet sein.

In konstruktiv einfacher Weise ist vorgesehen, dass das Abtriebsglied des Stellgliedes mit einem Eingangsglied eines Beschlages antriebstechnisch gekoppelt ist. Es ist ferner vorgesehen, dass der Beschlag aus einem korrosionsbeständigen Werkstoff geformt ist oder mit einem gegen Korrosion geschützten Überzug versehen ist. Durch diese Maßnahme ist es durchaus denkbar, dass der Artikel während einer Saison im Freien aufgestellt werden kann. Dabei ist es dann besonders vorteilhaft, wenn das Gehäuse oder die außen liegenden Gehäuseteile des Stelltriebes aus einem korrosionsbeständigen Werkstoff geformt sind oder dass sie mit einem gegen Korrosion geschützten Überzug versehen sind. Die elektrische Anordnung wird besonders einfach, wenn über die Betätigungselemente des Handschalters eine Steuerung derart schaltbar ist, dass der Motorstrom schaltbar ist, oder dass durch das Betätigungselement des Handschalters der Motorstrom direkt schaltbar ist.

Der eingangs näher beschriebene Stelltrieb ist ein artikelabhängiger Stelltrieb, da die Ausführung einer Verstellbewegung von ihm abhängig ist. Unabhängig davon ist der Stelltrieb zwar in dem Artikel integriert, bildet aber kein bauliches Bestandteil des Artikels selbst. Es ist deshalb vorgesehen, dass der Stelltrieb an dem Artikel lösbar befestigt ist, so dass die Montage des Artikels unabhängig von der Montage des Stelltriebes erfolgen kann. In einfachster Art und Weise erfolgt die Montage des Stelltriebes am Artikel durch Stecken und gegebenenfalls durch anschließendes Verriegeln einer Steckverbindung. Andere lösbare Fügeverfahren sind ebenfalls möglich. Wie bereits ausgeführt, werden die in Rede stehenden Artikel im Normalfall außerhalb eines Gebäudes benutzt. Da die Benutzung überwiegend an sonnigen Tagen erfolgt, ist vorgesehen, dass die Hilfsspannungsquelle, vorzugsweise der Akkumulator oder die aus den Akkumulatoren gebildete Einheit zur Stromversorgung des Motors durch wenigstens einen nach dem Fotovoltaikprinzip arbeitendenden Energiewandler aufladbar bzw. speisbar ist. Dadurch werden die laufenden Energiekosten gesenkt. Die Ausführung müsste jedoch so gestaltet sein, dass die Stromversorgung des Akkumulators bzw. der Einheit auch aus dem Netz heraus erfolgen kann. Der Energiewandler sollte flächig ausgebildet sein und er könnte vorzugsweise in ein dem Sonnenschutz dienendes Bauteil installiert sein. Ein derartiges Bauteil wäre beispielsweise ein Sonnenschirm oder die Sonnenblende eines Artikels.

Damit die in Rede stehenden Artikel auch bei Nichtgebrauch im Freien verbleiben können und deshalb unter anderem auch Regen ausgesetzt sind, ist vorgesehen, dass der die Betätigungselemente aufweisende Handschalter in einer wetterfest abgedichteten Ausführung ausgelegt ist. Da jedoch der Handschalter mit seinen elektrischen und/oder elektronischen Bauteilen ein empfindliches Bauelement ist, ist vorgesehen, dass er innerhalb des Artikels an einer geschützten Stelle in einem Bauteil des Artikels installiert ist und dass die die Betätigungselemente aufweisende Wandung des Handschalters fluchtend oder annähernd fluchtend zu der zugeordneten Fläche des Artikels steht. Sofern der Artikel als Sonnenliege ausgebildet ist, ist vorgesehen, dass der Handschalter in eine Ausnehmung eines Seitenteils installiert ist.

Anhand der beiliegenden Zeichnungen wird die Erfindung noch näher erläutert. Es zeigen:
- Figuren 1 und 2: einen erfindungsgemäßen Artikel in Form einer Sonnenliege in zwei verschiedenen Ansichten.

Die in den Figuren 1 und 2 dargestellte Sonnenliege 10 ist mit einem Gestell ausgestattet, welches aus zwei Seitenholmen 11, 12, vier daran festgelegten Stützen 13, 14, 15, 16 und zwei die Stützen 13, 14, 15, 16 verbindenden Quertraversen 17, 18 besteht. Zwischen den beiden Seitenholmen 11, 12 sind eine Reihe von Latten 19 fest angeordnet. Außerdem ist an den Seitenholmen 11, 12 eine schwenkbare Rückenlehne 20 gelagert, die aus zwei an den Seitenholmen 11, 12 drehbar gelagerten Seitenprofilen 21, 22 und daran festgelegten Latten 23 besteht. Das dem freien Endbereich abgewandt liegende Ende der Seitenprofile 21, 22 ist beispielsweise mittels Bolzen an den Seitenholmen 11, 12 gelagert. In Richtung zum freien Ende der schwenkbaren Rückenlehne 20 ist ferner an den Seitenholmen 11, 12 in einem geringen Versatz zur Schwenkachse der Rückenlehne 20 eine ortsfeste Achse 24 angeordnet. In Richtung zum freien Ende der Rückenlehne 20 ist noch an den Seitenholmen 11, 12 eine Welle 25 drehbar gelagert. Auf diese Welle 25 ist ein Drehantrieb 26 aufgesetzt, dessen Abtriebsglied mit der drehbar gelagerten Welle 25 antriebstechnisch in nicht näher erläuterter Weise gekoppelt ist. Die ortsfeste Achse 24 bildet ein Widerlager für den Drehantrieb 26, da dieser mit einem Ausleger 36 versehen ist, der die ortsfeste Achse 24 untergreift. Der Drehantrieb 26 ist im dargestellten Ausführungsbeispiel ein mehrstufiger Antrieb mit einem Motor und einem Drehzahlreduziergetriebe, beispielsweise einem Schneckentrieb, ein nachgeschaltetes Gewindespindelgetriebe und ein weiteres nach geschaltetes Hebelgetriebe. Die Welle 25 durchdringt das Gehäuse des Stellantriebes 26, so dass bei eingeschaltetem Drehantrieb 26 die Welle 25 in Drehung versetzt wird. Auf die Endbereiche der drehbar gelagerten Welle 25 sind zwei Aufrichthebel 27, 28 drehfest aufgesetzt, die im dargestellten Ausführungsbeispiel gegenüber den Seitenprofilen 21, 22 der Rückenlehne 20 nach innen versetzt sind. An den freien Enden der Auftichthebel 27, 28 sind zwei Rollen 29, 30 gelagert, die die Seitenprofile 21, 22 der schwenkbaren Rückenlehne 20 untergreifen. Im Gegensatz zu der dargestellten Ausführung könnten die Rollen 29, 30 auch durch Gleitschuhe ersetzt werden. Sie könnten dann so gesetzt werden, dass die Auftichthebel 27, 28 unterhalb der Seitenprofile 21, 22 liegen.

Im dargestellten Ausführungsbeispiel wird der Antriebsmotor des Drehantriebes 26 von einem allgemein bekannten Akkumulator 31 mit elektrischer Energie versorgt. Dieser Akkumulator 31 ist im dargestellten Ausführungsbeispiel auf die ortsfeste Achse 24 aufgesetzt oder aufgehängt. Dies erfolgt in nicht näher erläuterter Weise mittels einer Spannvorrichtung oder in ähnlicher Weise, so dass der Akkumulator 31 zum Laden ohne Zuhilfenahme von Werkzeugen abgenommen werden kann. Alternativ ist es jedoch auch denkbar, dass ein Ladegerät mit dem Akkumulator 31 eine Baueinheit bildet, so dass mittels eines Kabels die Verbindung zwischen dem Ladegerät und der Netzspannung hergestellt werden kann.

In den Seitenholmen 11, 12 sind zwei nicht näher erläuterte Handschalter 32, 33 fest installiert. Der Handschalter 32 könnte beispielsweise für die Ansteuerung des Drehantriebes 26 verwendet werden, während der Handschalter 33 andere Verwendung findet, beispielsweise zum Aufladen des Akkumulators 31. Auf die der Rückenlehne 20 zugeordnete Quertraverse 18 sind in den Endbereichen noch zwei Laufräder 34, 35 frei drehbar gelagert, um die Sonnenliege 10 in einfachster Weise zu verfahren.

Die Erfindung ist nicht auf das dargestellte Ausführungsbeispiel beschränkt. Wesentlich ist, dass je nach der Gestaltung des Artikels ein entsprechend dafür ausgelegter Stelltrieb verwendet wird, der entsprechend den Verhältnissen im Freien gerecht wird.

**Bezugzeichen**
- 10: Sonnenliege
- 11, 12: Seitenholme
- 13, 14, 15, 16: Stützen
- 17, 18: Quertraversen
- 19: Latten
- 20: Rückenlehne
- 21, 22: Seitenprofile
- 23: Latten
- 24: Achse
- 25: Welle
- 26: Drehantrieb
- 27,28: Aufrichthebel
- 29, 30: Rollen
- 31: Akkumulator
- 32, 33: Handschalter
- 34, 35: Laufräder
- 36: Ausleger

## Patentansprüche

1. Mobiler Garten- und/oder Balkon- und/oder Terrassenartikel, wie zum Beispiel Sonnenliegen, Gartenstühle, Gartentische und dergleichen, mit wenigstens einem gegenüber einem ortsfesten Bauelement verstellbaren Bauteil, welches mittels eines Stelltriebes (26) verstellbar ist, **dadurch gekennzeichnet, dass** der Stelltrieb (26) als artikelabhängiger Rotations-, Schwenk- oder Linearantrieb ausgebildet ist, der ein Gehäuse aufweist, in dem zumindest ein von einem Motor antreibbares Drehzahlreduziergetriebe angeordnet ist.

2. Mobiler Artikel nach Anspruch 1, **dadurch gekennzeichnet, dass** der Motor des Stelltriebes (26) mittels einer netzungebundenen Hilfsspannungsquelle (31) mit elektrischer Energie beaufschlagbar ist.

3. Mobiler Artikel nach Anspruch 2, **dadurch gekennzeichnet, dass** die Hilfsspannungsquelle (31) aus mindestens einer Batterie besteht, die mittels eines an die Netzspannung anschließbares Ladegerät aufladbar ist.

4. Mobiler Artikel nach Anspruch 2, **dadurch gekennzeichnet, dass** die Hilfsspannungsquelle aus mindestens einem Akkumulator (31) besteht, der mittels eines externen Ladegerätes aufladbar ist.

5. Mobiler Artikel nach Anspruch 4, **dadurch gekennzeichnet, dass** der Akkumulator (31) mittels eines Spannelementes, eines Klettverschlusses, einer Aufhängevorrichtung oder dergleichen am Artikel (10) festlegbar ist.

6. Mobiler Artikel nach einem oder mehreren der vorhergehenden Ansprüche 2 bis 5, **dadurch gekennzeichnet, dass** der Ladezustand jeder Batterie, jedes Akkumulators (31) oder einer aus mehreren Batterien oder Akkumulatoren gebildeten Einheit über eine Anzeige, vorzugsweise durch eine optische Anzeige in Form einer Diodenreihe erkennbar ist.

7. Mobiler Artikel nach Anspruch 1, **dadurch gekennzeichnet, dass** der Antriebsmotor des Stelltriebes (26) mittels eines Beistellnetzteiles mit elektrischer Energie beaufschlagbar ist.

8. Mobiler Artikel nach Anspruch 7, **dadurch gekennzeichnet, dass** das Beistellnetzteil zumindest einen Transformator und einen Gleichrichter enthält.

9. Mobiler Artikel nach Anspruch 8, **dadurch gekennzeichnet, dass** das Beistellnetzteil noch eine Fehlerstromsicherungseinheit enthält.

10. Mobiler Artikel nach Anspruch 1, **dadurch gekennzeichnet, dass** der Motorstromschaltkreis eine Überstromsicherung in Form einer Schmelzsicherung oder einer rückstellbaren Sicherung aufweist.

11. Mobiler Artikel nach Anspruch 7, **dadurch gekennzeichnet, dass** das Beistellnetzteil in einer wetterfesten Ausführung ausgelegt ist.

12. Mobiler Artikel nach Anspruch 1, **dadurch gekennzeichnet, dass** der Motor des Stelltriebes (26) über einen Funktionen auslösenden Handschalter (32, 33) ansteuerbar ist.

13. Mobiler Artikel nach Anspruch 12, **dadurch gekennzeichnet, dass** der Handschalter (32, 33) über ein Steuerkabel mit der Steuereinheit des Stelltriebes (26) verbunden ist, oder dass die vom Handschalter (32, 33) gesendeten Signale drahtlos übertragen werden, oder dass die Ansteuerung der Steuereinheit des Stelltriebes (26) über eine Sprachsteuerung erfolgt.

14. Mobiler Artikel nach Anspruch 12, **dadurch gekennzeichnet, dass** der Handschalter (32, 33) fest am Artikel (10) montiert ist, oder dass der als loses Bauteil dem Artikel (10) zugeordnet ist, oder dass der Handschalter (32, 33) in einen Halter einsetzbar ist.

15. Mobiler Artikel nach Anspruch 1, **dadurch gekennzeichnet, dass** das Drehzahlreduziergetriebe ein- oder mehrstufig ausgebildet ist.

16. Mobiler Artikel nach Anspruch 15, **dadurch gekennzeichnet, dass** die einzelnen Stufen des Drehzahlreduziergetriebes von der Funktion her unterschiedlich sind.

17. Mobiler Artikel nach Anspruch 1, **dadurch gekennzeichnet, dass** das Gehäuse des Stelltriebes (26) aus mindestens zwei Gehäuseteilen besteht.

18. Mobiler Artikel nach Anspruch 17, **dadurch gekennzeichnet, dass** die Gehäuseteile spiegelbildlich ausgebildet sind und die Trennebene sich über die gesamte Länge erstreckt.

19. Mobiler Artikel nach Anspruch 17, **dadurch gekennzeichnet, dass** die Gehäuseteile in Reihe hintereinander angeordnet sind.

20. Mobiler Artikel nach Anspruch 17, **dadurch gekennzeichnet, dass** die Fügeflächen des Gehäuses zumindest teilweise abgedichtet sind.

21. Mobiler Artikel nach Anspruch 20, **dadurch gekennzeichnet, dass** die Kontaktflächen des Gehäuses und dem zu verstellenden Bauteil abgedichtet sind.

22. Mobiler Artikel nach Anspruch 1, **dadurch gekennzeichnet, dass** das Gehäuse des Stelltriebes (26) zumindest teilweise von einer äußeren Abdeckhaube umgeben ist.

23. Mobiler Artikel nach einem oder mehreren der vorhergehenden Ansprüche 1 bis 22, **dadurch gekennzeichnet, dass** das Gehäuse des Stelltriebes (26) aus einem UV-beständigen, wetterfesten, witterungsfesten und temperaturfesten Werkstoff, vorzugsweise aus einem Kunststoff, besteht.

24. Mobiler Artikel nach einem oder mehreren der vorhergehenden Ansprüche 1 bis 23, **dadurch gekennzeichnet, dass** das Abtriebsglied des Stelltriebes (26) eine rotationsfähig gelagerte Welle (25) und dass die Welle (25) mit einem Eingangsglied eines Beschlages antriebstechnisch gekoppelt ist.

25. Mobiler Artikel nach einem oder mehreren der vorhergehenden Ansprüche 1 bis 23, **dadurch gekennzeichnet, dass** das Abtriebsglied des Stelltriebes (26) mit einem Eingangsglied eines Beschlages antriebstechnisch gekoppelt ist.

26. Mobiler Artikel nach einem oder mehreren der vorhergehenden Ansprüche 1 bis 23, **dadurch gekennzeichnet, dass** das Abtriebsglied des Stelltriebes (26) eine rotationsfähig gelagerte Welle (25) antreibt, und dass auf die Endbereiche zwei Aufrichthebel (27, 28) drehfest aufgesetzt sind, die das zu verstellende Bauteil (20) des Artikels (10) untergreifen.

27. Mobiler Artikel nach einem oder mehreren der vorhergehenden Ansprüche 1 bis 25, **dadurch gekennzeichnet, dass** der Beschlag aus einem korrosionsbeständigen Werkstoff geformt ist oder mit einem gegen Korrosion geschützten Überzug versehen ist.

28. Mobiler Artikel nach Anspruch 26, **dadurch gekennzeichnet, dass** auf die freien Enden der Aufrichthebel (27, 28) Gleitstücke aufgesetzt oder dass an den freien Endbereichen Rollen (29, 30) frei drehbar gelagert sind.

29. Mobiler Artikel nach einem oder mehreren der vorhergehenden Ansprüche 1 bis 28, **dadurch gekennzeichnet, dass** das Gehäuse oder die außen liegenden Gehäuseteile des Stelltriebes (26) aus einem korrosionsbeständigen Werkstoff geformt sind oder mit einem gegen Korrosion geschützten Überzug versehen sind.

30. Mobiler Artikel nach einem oder mehreren der vorhergehenden Ansprüche 1 bis 29, **dadurch gekennzeichnet, dass** über die Betätigungselemente des Handschalters (32, 33) eine Steuerung derart schaltbar ist, dass der Motorstrom schaltbar ist, oder dass durch das Betätigungselement des Handschalters (32, 33) der Motorstrom direkt schaltbar ist.

31. Mobiler Artikel nach einem oder mehreren der vorhergehenden Ansprüche 1 bis 30, **dadurch gekennzeichnet, dass** die Hilfsspannungsquelle, vorzugsweise der Akkumulator (31) oder die aus den Akkumulatoren gebildete Einheit zur Stromversorgung des Motors durch wenigstens einen nach dem Fotovoltaikprinzip arbeitenden Energiewandler aufladbar bzw. speisbar ist.

32. Mobiler Artikel nach Anspruch 31, **dadurch gekennzeichnet, dass** der Energiewandler flächig ausgebildet und in ein dem Sonnenschutz dienendes Bauteil, beispielsweise einem Sonnenschirm, einer Sonnenblende oder dergleichen, installiert ist.

33. Mobiler Artikel nach einem oder mehreren der vorhergehenden Ansprüche 1 bis 32, **dadurch gekennzeichnet, dass** der die Betätigungselemente aufweisende Handschalter (32, 33) in einer wetterfest abgedichteten Ausführung ausgelegt ist.

34. Mobiler Artikel nach einem oder mehreren der vorhergehenden Ansprüche 1 bis 33, **dadurch gekennzeichnet, dass** der Handschalter (32, 33) an geschützter Stelle in einem Bauteil des Artikels installiert ist, und dass die die Betätigungselemente aufweisende Wandung des Handschalters (32, 33) fluchtend oder annähernd fluchtend zur zugeordneten Fläche des Artikels steht.

35. Mobiler Artikel nach Anspruch 34, der als Sonnenliege ausgebildet ist, **dadurch gekennzeichnet, dass** der Handschalter (32, 33) in einem Seitenteil der Sonnenliege (10) installiert ist.
